# EUROPÄISCHE PATENTSCHRIFT

(11) **EP 1 476 048 B1**
(45) Veröffentlichungstag und Bekanntmachung des Hinweises auf die Patenterteilung: **16.07.2008**
(21) Anmeldenummer: 03742482.7
(22) Anmeldetag: 24.02.2003
(51) Int. Cl.: A47B 97/00, A47F 11/10, A47F 3/00, H01R 25/14

(54) **PROFILSCHIENE UND ZUBEHÖR ALS AUFHÄNGEVORRICHTUNG**
PROFILED RAIL AND ACCESSORIES USED AS A SUSPENSION DEVICE
RAIL PROFIL ET ACCESSOIRE EN TANT QUE DISPOSITIF DE SUSPENSION

(30) Priorität: 23.02.2002 DE 10207715
(43) Veröffentlichungstag der Anmeldung: 17.11.2004
(73) Patentinhaber: Visplay International AG, 4132 Muttenz (CH)
(72) Erfinder: WALTER, Herbert, 79379 Müllheim (DE); UECKER, Manfred, 79618 Rheinfelden (DE)
(74) Vertreter: Ullrich, Gerhard
(86) Internationale Anmeldenummer: PCT/CH2003/000139
(87) Internationale Veröffentlichungsnummer: WO 2003/070060

(56) Entgegenhaltungen:
- EP-A- 0 007 071
- WO-A-01/43599
- US-A- 3 753 209
- US-A- 4 812 134

## Beschreibung

### Anwendungsgebiet der Erfindung

Die Erfindung betrifft eine Profilschiene und Zubehör als Aufhängevorrichtung mit in die Profilschiene einhängbaren Trägern verschiedener Gestalt, wie Ablagen, Tablare oder Tragarme. Bei den aufzuhängenden oder auf die Ablage aufzulegenden Gegenständen kann es sich z.B. um dargebotene Waren, Arbeitsgegenstände in der Geschäfts- oder Privatsphäre, Ausstellungsstücke oder Dekorationsobjekte handeln. Die Profilschiene ist horizontal an einer Tragstruktur, im wesentlichen in Gestalt von einer Rückwand oder Paneel- und Regalbauelementen, befestigt. Einzeln ist die Profilschiene als Beschlag nutzbar; mit mehreren solcher Profilschienen lässt sich z.B. eine Präsentationswand in einer Handelseinrichtung bestücken.

### Stand der Technik

In der GB 2 224 923 wird eine Horizontalschiene mit einem Einsteckschlitz offenbart, der hinter dem Zugang nach unten erweitert ist und in der Erweiterung einen horizontalen Grund besitzt. Nahe dem Boden des Schlitzes gibt es eine nach oben sich erstreckende Nut, der eine verengende Wulst vorgelagert ist. Vor der Wulst hat der Schlitz nach oben eine grössere Ausdehnung. In die Horizontalschiene lassen sich als Träger Tablare oder Tragarme einsetzen, an denen eine auf den Einsteckschlitz gerichtete Zunge zum Eingriff in den Schlitz vorhanden ist. Komplementär zur aufwärts gerichteten Nut in der Horizontalschiene hat die Zunge vorn eine nach oben gerichtete Nase. Am vorderen Ende besitzt die Zunge auf ihrer Unterseite eine Abschrägung. Beim Einsetzen des Tablars bzw. des Tragarms wird die Vorderkante angehoben, während sich die Zunge absenkt. Somit lässt sich die Zunge in den Schlitz einführen, wobei die Abschrägung dem Boden angenähert ist und die Nase unterhalb der Nut zu liegen kommt. Nach dem Waagerechtstellen des Tablars bzw. Tragarms greift die Nase in die Nut ein, so dass ein waagerechtes Herausziehen nicht möglich ist. Am Zugang stützt sich die Zunge auf der Unterkante des Schlitzes ab. Diese Horizontalschiene muss man in einen rückseitig vorhandenen Träger, z.B. einen Holzbalken, einsetzen und zusätzlich frontseitig mit vertikal angefügten Paneelelementen verkleiden. Insoweit ist die Konstruktion montageaufwendig und weniger universell brauchbar.

Aus der WO 01/43599 ist eine Aufhängevorrichtung mit einer horizontal angebrachten Profilschiene bekannt, die eine Passage besitzt, welche sich zwischen einem vorderen Eintritt und einer rückseitigen Begrenzung erstreckt. Die Passage weist oben eine Anschrägung auf, die zum Eintritt hin, nach oben ansteigt und dadurch einen oberen Spielraum bildet. Unten hat die Passage eine Neigung, die zur Begrenzung hin, nach unten abfällt und dadurch einen unteren Spielraum bildet. Ferner besitzt die Passage oben eine Hinterschneidung, die der Begrenzung in Richtung des Eintritts vorgelagert ist. Der einsteckbare Träger hat mindestens eine in die Passage der Profilschiene einsteckbare Zunge, die einen nach oben gerichteten Haken besitzt, der zum Eingriff in die Hinterschneidung bestimmt ist. Alternativ ist der Träger ein Tablar, dessen hinterer Rand sich in die Passage der Profilschiene einstecken lässt. Diese Vorrichtung kommt seit vielen Jahren erfolgreich zum Einsatz, jedoch besteht das Bestreben nach funktionaler Erweiterung.

Die US 3,753,209 offenbart eine Stromverteilerschiene mit vorzugsweise zwei Stromleitern sowie mindestens einem Schutzleiter für elektrische Verbraucher, wie z.B. Leuchten, die mittels eines Adapters entlang der Verteilerschiene frei wählbar anschliessbar sind. Das die Stromleiter bis auf eine jeweilige Zugriffsnut einbettende Isolationsprofil ist von einem U-förmigen Verstärkungsprofil umgeben. Bei angedocktem Adapter ragt dessen Riegel beidseits der Verteilerschiene in eine Arretiernut und die aus dem Adapter ausgefahrenen Abgriffskontakte kommen an den Stromleitern zu liegen.

### Aufgabe der Erfindung

Angesichts der gestiegenen Ansprüche, mit der Orientierung auf Funktionsvielfalt und gestalterischer Originalität, liegt der Erfindung die Aufgabe zugrunde, eine Profilschiene des beschriebenen Typs und Zubehör vorzuschlagen, womit sich erweiterte Anwendungsmöglichkeiten durch die Zuführung von elektrischem Strom eröffnen. Die Elektroinstallation soll möglichst raumsparend und unauffällig untergebracht sein sowie sich vorteilhaft einbauen und mannigfach nutzen lassen.

### Übersicht über die Erfindung

Die Profilschiene ist für eine Aufhängevorrichtung mit in die Profilschiene einsteckbaren Trägern zum Aufhängen oder Ablegen von Gegenständen konzipiert. Die Profilschiene ist dazu bestimmt, horizontal an einer Tragstruktur befestigt zu werden und weist eine sich von einem vorderen Eintritt, im Prinzip horizontal, in die Profilschiene erstreckende Passage auf. Innerlich der Profilschiene ist eine über eine Einspeisung versorgte Stromschiene mit Stromleitern angeordnet. Die Stromleiter sind von der Passage für den elektrischen Abgriff zur Versorgung eines über eine Zuleitung anschliessbaren Verbrauchers zugänglich.

Die nachfolgenden Merkmale beziehen sich auf spezielle Ausführungen der Profilschiene: Die Stromschiene besteht aus einem Isolationsprofil und in Drahtkanälen untergebrachten Stromleitern, die über Zugänge zumindest nahezu über die gesamte axiale Erstreckung der Stromleitern und zumindest weitgehend ununterbrochen abgreifbar sind. Die Stromschiene ist in einer von der Passage abgehenden Stromnut angeordnet. Das Isolationsprofil der Stromschiene weist Aussenkonturen auf, die sich in komplementäre Innenkonturen an der Stromnut einpassen. Die Stromnut ist abgelegen des Eintritts in der Tiefe der Passage, im Prinzip senkrecht zu dieser, angeordnet. Die Zugänge öffnen sich im Prinzip senkrecht zur Passage. Das Isolationsprofil hat im Prinzip M-förmigen Querschnitt. Die beiden Zugänge liegen jeweils unten innerhalb der Seitenschenkel des M-förmigem Querschnitts. Die Drahtkanäle mit den darin vorhanden Stromleitern liegen jeweils oben innerhalb der Seitenschenkel in den Profilspitzen. Die Stromleiter sind von einem in die Passage einschiebbaren Adapter abgreifbar.

Das Ende der Passage wird von einer Basisplatte definiert. Die Basisplatte erstreckt sich mit einem oberen Fortsatz nach oben und mit einem unteren Fortsatz nach unten, über den Bereich der ankommenden Passage hinaus. Angrenzend an die Basisplatte, aus der Passage heraus, erstrecken sich nach oben eine Hakennut und nach unten eine Arretiernut. Die Passage wird oben von einer Deckenstrebe und unten von einer Bodenstrebe begrenzt. Oben besitzt die Passage eine Anschrägung, die zum Eintritt hin nach oben ansteigt und dadurch einen oberen Spielraum bildet. Unten hat die Passage eine Neigung, die zur Basisplatte hin, nach unten abfällt und dadurch einen unteren Spielraum bildet. In der Bodenstrebe, nahe dem Eintritt ist eine Leistennut zur Aufnahme eines gleithemmenden und dämpfenden, vorzugsweise elastischen Strangprofils, vorhanden. Am Ende der Passage ist ein axial zugänglicher und sich längs der Profilschiene erstreckender erhabener Sims zum Abgriff des Schutzkontakts des Adapters angeordnet.

Ferner weist die Profilschiene eine von der Bodenstrebe abgehende Stützstrebe auf, die in den unteren Fortsatz einmündet und mit der Bodenstrebe einen Hohlraum einschliesst. An der Deckenstrebe befindet sich eine nach unten erstreckende Feder mit einer daneben liegenden Federnut. An der Bodenstrebe ist eine nach unten sich erstreckende Feder mit einer daneben liegenden Federnut vorhanden. Im Bereich des Abgangs der Stützstrebe von der Bodenstrebe und im Bereich der Einmündung der Deckenstrebe in die Basisplatte ist je ein Schraubkanal vorgesehen. Am oberen Fortsatz ist eine vorzugsweise beidseitige Kerblinie als Markierung angebracht. Die Federleisten sind dazu bestimmt, in Federnuten aufgenommen zu werden, die in den Kanten angefügter Paneele vorhanden sind. Die Kerblinien dienen der Orientierung für wahlweise anzubringende Schraubenlöcher, die dazu benutzt werden können, den Aufbau aus der Tragstruktur mit einer oder mehreren eingefügten Profilschienen direkt oder indirekt an einem Gebäudeteil zu befestigen.

Die Einspeisung wird zunächst von einem Freischnitt an der Profilschiene, in den eine Anschlussklemme eingesetzt ist, gebildet. Ferner gehört zur Einspeisung eine Steckerkupplung, bestehend aus einer Buchse, welche im Freischnitt bei der Anschlussklemme positioniert ist, und einem von aussen mit der Buchse koppelbaren Stecker, an den die stromliefernde Zuleitung angeschlossen ist. Schliesslich gehört eine Erdungsklemme an der Profilschiene zur Einspeisung.

Der Träger besitzt als Tragarm am Steckende des Stangenteils mindestens eine in die Passage der Profilschiene einsteckbare Zunge mit einer unteren Verjüngung und einem nach oben gerichteten Haken, der zum Eingriff in die Hakennut bestimmt ist. Alternativ ist der Träger tablarförmig, dessen Hinterkante sich in die Passage der Profilschiene einstecken lässt. Der Adapter kann separat in die Passage zur Stromabnahme eingeschoben werden, oder er ist eingesetzt in einen Ausschnitt eines Tablars zusammen mit dem Tablar in die Passage einschiebbar.

Der Adapter hat zunächst eine drehbare Achse und eingangsseitig an der drehbaren Achse schwenkbare Kontaktfahnen zur Stromabnahme von den Stromleitern sowie einen einem Abgriff für den Schutzleiter. Ausgangsseitig liegen Leitungsanschlüsse und ein Schutzkontaktanschluss, die mit einer Zuleitung zu einem Verbraucher verbunden sind. Im weiteren besteht der Adapter aus einem Gehäuse mit einer Bodenplatte, einem Deckel, einem Ausgangsstutzen und einer optionalen Plattennut im Gehäuse zum Einsetzen in den Ausschnitt eines Tablars. Der Ausgangsstutzen geht in ein Leitungsrohr für die weitere Kabelführung zum Verbraucher über. Am Adapter ist ein für den Benutzer zugänglicher Drehknopf vorhanden, der mit der Achse verbunden ist. Im Gehäuse liegt ein Achsenlager, und auf die Achse wirkt eine Hemmung. Auf der Achse sitzt ein Riegel, der im zugeschalteten Zustand, wenn die Kontaktfahnen an den Stromleitern anliegen, zumindest in eine der Nuten eingreift. Im abgeschalteten Zustand ist der Riegel ausser Eingriff, so dass der Adapter in die Passage eingeschoben oder aus der Passage herausgezogen werden kann.

Der Adapter ist insbesondere zur Benutzung mit der zuvor beschriebenen Profilschiene vorgesehen, jedoch stellt der Adapter einen von dieser Profilschiene unabhängigen Erfindungsgegenstand dar.

### Kurzbeschreibung der beigefügten Zeichnungen

Es zeigen:
- Figur 1A:: eine Profilschiene, in Perspektivansicht;
- Figur 1B:: die Darstellung gemäss Figur 1A, im Vertikalschnitt;
- Figur 1C:: eine separate Stromschiene aus der Profilschiene gemäss Figur 1A, in Perspektivansicht;
- Figur 1D:: die Darstellung gemäss Figur 1C, im Querschnitt;
- Figur 2A:: die Profilschiene gemäss Figur 1A mit einem Freischnitt zur Stromeinspeisung und angesetztem Paneel, in Perspektivansicht;
- Figur 2B:: die Darstellung gemäss Figur 2A mit eingesetzter Anschlussklemme;
- Figur 2C:: die Darstellung gemäss Figur 2B mit getrennter Steckerkupplung;
- Figur 2D:: die Darstellung gemäss Figur 2C mit verbundener Steckerkupplung;
- Figur 3A:: einen Adapter in der *verriegelten Zuschaltstellung,* in Perspektivansicht;
- Figur 3B:: die Darstellung gemäss Figur 3A ohne Deckel;
- Figur 3C:: einen separaten Drehknopf mit Achse und Kontakten aus Figur 3B;
- Figur 3D:: den Adapter gemäss Figur 3A in der *unverriegelten Abschaltstellung,* in Perspektivansicht;
- Figur 3E:: die Darstellung gemäss Figur 3D ohne Deckel;
- Figur 3F:: den separaten Drehknopf mit Achse und Kontakten aus Figur 3E;
- Figur 4:: einen modifizierten Adapter gemäss Figur 3A in der unverriegelten Abschaltstellung, ohne Plattennut im Gehäuse, in Perspektivansicht;
- Figur 5A:: den Adapter gemäss Figur 4 in die Profilschiene gemäss Figur 1A eingesetzt, mit angesetztem Paneel, als Bildausschnitt;
- Figur 5B:: die Darstellung gemäss Figur 5A, in der seitlichen Gesamtansicht;
- Figur 5C:: die Darstellung gemäss Figur 4A im Schnitt auf der Linie E-E;
- Figur 6A:: den Adapter gemäss Figur 3A, in ein Tablar eingesetzt, in Perspektivansicht;
- Figur 6B:: die Darstellung gemäss Figur 6A, mit dem Adapter ohne Deckel, als vergrösserter Bildausschnitt;
- Figur 6C:: die Darstellung gemäss Figur 6B, mit dem Adapter mit aufgesetztem Deckel, als vergrösserter Bildausschnitt;
- Figur 7A:: die Darstellung gemäss Figur 6A mit einer unter dem Tablar angebrachten Leuchte, in gewechselter Perspektivansicht;
- Figur 7B:: die Darstellung gemäss Figur 7A, mit dem Adapter, als vergrösserter Bildausschnitt;
- Figur 8A:: das Tablar mit dem Adapter gemäss Figur 6A in eine Profilschiene gemäss Figur 1A eingesetzt, in der *unverriegelten Abschaltstellung,* im Vertikalschnitt;
- Figur 8B:: die Darstellung gemäss Figur 8A, mit dem Adapter in der *verriegelten Zuschaltstellung;*
- Figur 8C:: die Darstellung gemäss Figur 8B komplettiert mit der Einspeisung, der Leuchte und dem angesetzten Paneel; und
- Figur 9:: eine Profilschiene gemäss Figur 1A, mit angesetztem Paneel und eingestecktem Tragarm, im Vertikalschnitt.

### Ausführungsbeispiel

Mit Bezug auf die beiliegenden Zeichnungen erfolgt nachstehend die detaillierte Beschreibung eines Ausführungsbeispiels zur erfindungsgemässen Profilschiene und dem verwendeten Zubehör mit dem Adapter.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

Die Profilschiene **1** ist für eine Aufhängevorrichtung mit in die Profilschiene **1** einsteckbaren Trägern **6,8** zum Aufhängen oder Ablegen von Gegenständen vorgesehen, wobei die Profilschiene **1** dazu bestimmt ist, horizontal an einer Tragstruktur **9** befestigt zu werden, mit einer sich von einem vorderen Eintritt **100**, im Prinzip horizontal, in die Profilschiene **1** erstreckenden Passage **10.** Innerlich der Profilschiene **1** ist eine über eine Einspeisung 3 versorgte Stromschiene **2** mit Stromleitern **24,27** angeordnet. Die Stromleiter **24,27** sind von der Passage **10** für den elektrischen Abgriff zur Versorgung eines über eine Zuleitung **46** anschliessbaren Verbrauchers **7** zugänglich. Die Stromschiene **2** besteht aus einem Isolationsprofil **20** und in Drahtkanälen **22,25** untergebrachten Stromleitern **24,27**, die über Zugänge **23,26** zumindest nahezu über die gesamte axiale Erstreckung der Stromleiter **24,27** zumindest weitgehend ununterbrochen abgreifbar sind. Die Stromschiene **2** ist in einer von der Passage **10** abgehenden Stromnut **15** angeordnet.

Das Isolationsprofil **20** der Stromschiene **2** weist Aussenkonturen **21** auf, die sich in komplementäre Innenkonturen an der Stromnut **15** einpassen. Die Stromnut **15** ist abgelegen des Eintritts **100** in der Tiefe der Passage **10**, im Prinzip senkrecht zu dieser, angeordnet. Die Zugänge **23,26** öffnen sich im Prinzip senkrecht zur Passage (**10**). Das Isolationsprofil **20** hat im Prinzip M-förmigen Querschnitt. Die beiden Zugänge **23,26** liegen jeweils unten innerhalb der Seitenschenkel des M-förmigem Querschnitts. Die Drahtkanäle **22,25** mit den darin vorhanden Stromleitern **24,27** liegen jeweils oben innerhalb der Seitenschenkel in den Profilspitzen. Die Stromleiter **24,27** sind von einem in die Passage **10** einschiebbaren Adapter (**4**) abgreifbar.

Das Ende der Passage **10** wird von einer Basisplatte **11** definiert, die sich mit einem oberen Fortsatz **110** nach oben und mit einem unteren Fortsatz **113** nach unten, über den Bereich der ankommenden Passage **10** hinaus, erstreckt. Angrenzend an die Basisplatte **11**, aus der Passage (**10**) heraus, erstrecken sich nach oben eine Hakennut **16** und nach unten eine Arretiernut **17.**

Die Passage **10** wird oben von einer Deckenstrebe **13** und unten von einer Bodenstrebe **12** begrenzt. Die Passage **10** weist auf:
a) oben eine Anschrägung, die zum Eintritt **110** hin nach oben ansteigt und dadurch einen oberen Spielraum **101** bildet;
b) unten eine Neigung, die zur Basisplatte **11** hin, nach unten abfällt und dadurch einen unteren Spielraum **102** bildet;
c) in der Bodenstrebe **12**) nahe dem Eintritt **100**)eine Leistennut **18** zur Aufnahme eines gleithemmenden und dämpfenden, vorzugsweise elastischen Strangprofils **180;** und
d) am Ende der Passage **10** einen axial zugänglichen und sich längs der Profilschiene **1** erstreckenden erhabenen Sims **103** zum Abgriff des Schutzkontakts **44** des Adapters **4**.

Die Profilschiene **1** weist ferner auf:
a) eine von der Bodenstrebe **12** abgehende Stützstrebe **14,** die in den unteren Fortsatz **113** einmündet, und mit der Bodenstrebe **12** einen Hohlraum **114** einschliesst;
b) an der Deckenstrebe **13** eine nach unten sich erstreckende Feder **130** mit einer daneben liegenden Federnut **131**;
c) an der Bodenstrebe **12** eine nach unten sich erstreckende Feder **120** mit einer daneben liegenden Federnut **121**;
d) im Bereich des Abgangs der Stützstrebe **14** von der Bodenstrebe **12** und im Bereich der Einmündung der Deckenstrebe **13** in die Basisplatte **11** je einen Schraubkanal **115,111;**
e) am oberen Fortsatz **110** eine vorzugsweise beidseitige Kerblinie **112** als Markierung;
f) die Federleisten **120**,**130** sind dazu bestimmt, in Federnuten **920** aufgenommen zu werden, die in den Kanten angefügter Paneele **9** vorhanden sind;
g) die Kerblinien **112** dienen der Orientierung für wahlweise anzubringende Schraubenlöcher, die dazu benutzt werden können, den Aufbau aus der Tragstruktur **9** mit einer oder mehreren eingefügten Profilschienen **1** direkt oder indirekt an einem Gebäudeteil zu befestigen.

Die Einspeisung **3** wird gebildet wird von:
a) einem Freischnitt **19** an der Profilschiene **1**, in den eine Anschlussklemme **30** eingesetzt ist;
b) einer Steckerkupplung **31**, bestehend aus einer Buchse **33**, welche im Freischnitt **19** bei der Anschlussklemme **30** positioniert ist, und einem von aussen mit der Buchse **33** koppelbaren Stecker **33,** an den die stromliefernde Zuleitung **320** angeschlossen ist; und
c) einer Erdungsklemme **34** an der Profilschiene **1**.

Der Träger **8,6** hat als Tragarm **8** am Steckende **801** des Stangenteils **80** mindestens eine in die Passage **10** der Profilschiene 1 einsteckbare Zunge **81** mit einer unteren Verjüngung **83** und einen nach oben gerichteten Haken **82**, der zum Eingriff in die Hakennut **16** bestimmt ist. Oder der Träger **6** ist tablarförmig, dessen Hinterkante **60** sich in die Passage **10** der Profilschiene **1** einstecken lässt.

Der Adapter **4** kann separat in die Passage **10** zur Stromabnahme eingeschoben werden, oder ist eingesetzt in einen Ausschnitt **61** eines Tablars **6** zusammen mit dem Tablar **6** in die Passage (**10**) einschiebbar. Der Adapter **4** besteht aus:
a) einer drehbaren Achse **410**;
b) eingangsseitig:
   ba) an der drehbaren Achse **410** schwenkbaren Kontaktfahnen **42,43** zur Stromabnahme von den Stromleitern **24,27**; und
   bb) einem Abgriff **44** für den Schutzleiter; und
c) ausgangsseitig:
   ca) Leitungsanschlüssen **420,430** und einem Schutzkontaktanschluss **440**, die mit einer Zuleitung **46** zu einem Verbraucher 7 verbunden sind.

Der Adapter **4** besteht ferner aus:
a) einem Gehäuse **40** mit einer Bodenplatte **400,** einem Deckel **401**, einem Ausgangsstutzen **402** und einer optionalen Plattennut **403** im Gehäuse (40) zum Einsetzen in den Ausschnitt **61** eines Tablars 6, wobei der Ausgangsstutzen **402** in ein Leitungsrohr **460** für die weitere Kabelführung zum Verbraucher **7** übergeht;
b) einem für den Benutzer zugänglichen Drehknopf **41**, der mit der Achse **410** verbunden ist;
c) einem Achsenlager **411** im Gehäuse **40** und einer auf die Achse **410** wirkenden Hemmung **412**; und
d) einem auf der Achse **410** sitzenden Riegel **45**, der im zugeschalteten Zustand, wenn die Kontaktfahnen **42,43** an den Stromleitern **24,27** anliegen, zumindest in eine der Nuten **16,17** eingreift; wobei
e) der Riegel **45** im abgeschalteten Zustand ausser Eingriff ist, so dass der Adapter **4** in die Passage **10** eingeschoben oder aus der Passage **10** herausgezogen werden kann.

## Patentansprüche

1. Profilschiene (**1**) für eine Aufhängevorrichtung mit in die Profilschiene (**1**) einsteckbaren Trägern (**6,8**) zum Aufhängen oder Ablegen von Gegenständen, wobei die Profilschiene (**1**) dazu bestimmt ist, horizontal an einer Tragstruktur (**9**) befestigt zu werden, wobei
a) die Profilschiene (**1**) aufweist:
aa) eine sich von einem vorderen Eintritt (**100**), im Prinzip horizontal, in die Profilschiene (**1**) erstreckende Passage (**10**);
ab) eine das Ende der Passage (**10**) begrenzende Basisplatte (**11**); und
ac) eine an die Basisplatte (**11**) angrenzende, sich aus der Passage (**10**) heraus, nach oben erstreckende Hakennut (**16**); und
b) der Träger (**8,6**):
ba) als ein Tragarm (**8**) ausgebildet ist, der an einem Steckende (**801**) eines Stangenteils (**80**) eine in die Passage (**10**) der Profilschiene (**1**) einsteckbare Zunge (**81**) mit einer unteren Verjüngung (**83**) und einem nach oben gerichteten Haken (**82**) besitzt, der zum Eingriff in die Hakennut (**16**) bestimmt ist; oder
bb) als tablarförmiger Träger (**6**) ausgebildet ist, der eine Hinterkante (**60**) besitzt, die sich in die Passage (**10**) der Profilschiene (**1**) einstecken lässt, **dadurch gekennzeichnet, dass**
c) innerlich der Profilschiene (**1**) eine über eine Einspeisung (**3**) versorgte Stromschiene (**2**) mit Stromleitern (**24,27**) angeordnet ist;
d) die Stromleiter (**24,27**) von der Passage (**10**) für den elektrischen Abgriff zur Versorgung eines über eine Zuleitung (**46**) anschliessbaren Verbrauchers (**7**) zugänglich sind;
e) die Stromschiene (**2**) aus einem Isolationsprofil (**20**) und in Drahtkanälen (**22,25**) untergebrachten Stromleitern (**24,27**) besteht, die über Zugänge (**23,26**) zumindest nahezu über die gesamte axiale Erstreckung der Stromleiter (**24,27**) und zumindest weitgehend ununterbrochen abgreifbar sind;
f) die Stromschiene (**2**) in einer von der Passage (**10**) abgehenden Stromnut (**15**) angeordnet ist;
g) sich angrenzend an die Basisplatte (**11**), aus der Passage (**10**) heraus, nach unten eine Arretiernut (**17**) erstreckt;
h) die Stromleiter (**24,27**) von einem in die Passage (**10**) einschiebbaren Adapter (**4**) abgreifbar sind; und
i) der Adapter (**4**) einen auf einer drehbaren Achse (**410**) sitzenden Riegel (**45**) hat, der im zugeschalteten Zustand, wenn auf der Achse (**410**) schwenkbar angeordnete Kontaktfahnen (**42,43**) an den Stromleitern (**24,27**) anliegen, in die obere Hakennut (**16**) und zugleich in die untere Arretiernut (**17**) eingreift, wobei der Riegel (**45**) im abgeschalteten Zustand ausser Eingriff ist, so dass der Adapter (**4**) in die Passage (**10**) eingeschoben oder aus der Passage (**10**) herausgezogen werden kann.

2. Profilschiene (**1**) nach Anspruch 1, **dadurch gekennzeichnet, dass**
a) das Isolationsprofil (**20**) der Stromschiene (**2**) Aussenkonturen (**21**) aufweist, die sich in komplementäre Innenkonturen an der Stromnut (**15**) einpassen;
b) die Stromnut (**15**) abgelegen des Eintritts (**100**) in der Tiefe der Passage (**10**), im Prinzip senkrecht zu dieser, angeordnet ist; und
c) die Zugänge (**23,26**) sich im Prinzip senkrecht zur Passage (**10**) öffnen.

3. Profilschiene (**1**) nach einem der Ansprüche 1 oder 2, **dadurch gekennzeichnet, dass**
a) das Isolationsprofil (**20**) im Prinzip M-förmigen Querschnitt hat;
b) die beiden Zugänge (**23,26**) jeweils unten innerhalb der Seitenschenkel des M-förmigem Querschnitts liegen; und
c) die Drahtkanäle (**22,25**) mit den darin vorhanden Stromleitern (**24,27**) jeweils oben innerhalb der Seitenschenkel in den Profilspitzen liegen.

4. Profilschiene (**1**) nach einem der Ansprüche 1 bis 3, **dadurch gekennzeichnet, dass** sich die Basisplatte (**11**) mit einem oberen Fortsatz (**110**) nach oben und mit einem unteren Fortsatz (**113**) nach unten, über den Bereich der ankommenden Passage (**10**) hinaus, erstreckt.

5. Profilschiene (**1**) nach einem der Ansprüche 1 bis 4, **dadurch gekennzeichnet, dass** die Passage (**10**) oben von einer Deckenstrebe (**13**) und unten von einer Bodenstrebe (**12**) begrenzt wird, und aufweist:
a) oben eine Anschrägung, die zum Eintritt (**110**) hin nach oben ansteigt und **dadurch** einen oberen Spielraum (**101**) bildet;
b) unten eine Neigung, die zur Basisplatte (**11**) hin, nach unten abfällt und **dadurch** einen unteren Spielraum (**102**) bildet;
c) in der Bodenstrebe (**12**), nahe dem Eintritt (**100**) eine Leistennut (**18**) zur Aufnahme eines gleithemmenden und dämpfenden, vorzugsweise elastischen Strangprofils (**180**); und
d) am Ende der Passage (**10**) einen axial zugänglichen und sich längs der Profilschiene (**1**) erstreckenden erhabenen Sims (**103**) zum Abgriff eines Schutzkontakts (**44**) des Adapters (**4**).

6. Profilschiene (**1**) nach einem der Ansprüche 1 bis 5, **dadurch gekennzeichnet, dass** die Profilschiene (**1**) ferner aufweist:
a) eine von der Bodenstrebe (**12**) abgehende Stützstrebe (**14**), die in den unteren Fortsatz (**113**) einmündet, und mit der Bodenstrebe (**12**) einen Hohlraum (**114**) einschliesst;
b) an der Deckenstrebe (**13**) eine nach unten sich erstreckende Feder (**130**) mit einer daneben liegenden Federnut (**131**);
c) an der Bodenstrebe (**12**) eine nach unten sich erstreckende Feder (**120**) mit einer daneben liegenden Federnut (**121**);
d) im Bereich des Abgangs der Stützstrebe (**14**) von der Bodenstrebe (**12**) und im Bereich der Einmündung der Deckenstrebe (**13**) in die Basisplatte (**11**) je einen Schraubkanal (**115,111**);
e) am oberen Fortsatz **(110)** eine vorzugsweise beidseitige Kerblinie **(112)** als Markierung;
f) die Federleisten (**120,130**) dazu bestimmt sind, in Fedemuten (**920**) aufgenommen zu werden, die in den Kanten angefügter Paneele (**9**) vorhanden sind; und
g) die Kerblinien (**112**) der Orientierung für wahlweise anzubringende Schraubenlöcher dienen, die dazu benutzt werden können, den Aufbau aus der Tragstruktur (**9**) mit einer oder mehreren eingefügten Profilschienen (**1**) direkt oder indirekt an einem Gebäudeteil zu befestigen.

7. Profilschiene (**1**) nach einem der Ansprüche 1 bis 6, **dadurch gekennzeichnet, dass** die Einspeisung (**3**) gebildet wird von:
a) einem Freischnitt (**19**) an der Profilschiene (**1**), in den eine Anschlussklemme (**30**) eingesetzt ist;
b) einer Steckerkupplung (**31**), bestehend aus einer Buchse (**33**), welche im Freischnitt (**19**) bei der Anschlussklemme (**30**) positioniert ist, und einem von aussen mit der Buchse (**33**) koppelbaren Stecker (**33**), an den die stromliefernde Zuleitung (**320**) angeschlossen ist; und
c) einer Erdungsklemme (**34**) an der Profilschiene (**1**).

8. Profilschiene (**1**) nach einem der Ansprüche 1 bis 7, **dadurch gekennzeichnet, dass** der Adapter (**4**) separat in die Passage (**10**) zur Stromabnahme eingeschoben werden kann, oder eingesetzt in einen Ausschnitt (**61**) eines Tablars (**6**) zusammen mit dem Tablar (**6**) in die Passage (**10**) einschiebbar ist.

9. Profilschiene (**1**) nach einem der Ansprüche 1 bis 8, **dadurch gekennzeichnet, dass** der Adapter (**4**) ferner ausgangsseitig Leitungsanschlüsse (**420,430**) und einen Schutzkontaktanschluss (**440**) hat, die mit einer Zuleitung **(46)** zu einem Verbraucher (**7**) verbunden sind.

10. Profilschiene (**1**) nach einem der Ansprüche 1 bis 9, **dadurch gekennzeichnet, dass** der Adapter (**4**) ferner besteht aus:
a) einem Gehäuse (**40**) mit einer Bodenplatte (**400**), einem Deckel (**401**), einem Ausgangsstutzen (**402**) und einer optionalen Plattennut (**403**) im Gehäuse (**40**) zum Einsetzen in den Ausschnitt (**61**) eines Tablars (**6**), wobei der Ausgangsstutzen (**402**) in ein Leitungsrohr (**460**) für die weitere Kabelführung zum Verbraucher (**7**) übergeht;
b) einem für den Benutzer zugänglichen Drehknopf (**41**), der mit der Achse (**410**) verbunden ist; und
c) einem Achsenlager (**411**) im Gehäuse (**40**) und einer auf die Achse (**410**) wirkenden Hemmung (**412**).

## Claims

1. A profiled rail (**1**) for a suspension device having carriers (**6,8**) which can be plugged into the profiled rail (**1**) and on which articles can be suspended or set down, the profiled rail (**1**) being intended for fastening horizontally on a carrying structure (**9**), whereas
a) the profiled rail (**1**) has:
aa) a passage (**10**) which extends into the profiled rail (**1**), in principle horizontally, from a front entry point (**100**);
ab) a base plate (**11**) defining the end of the passage (**10**);
ac) a hook groove (**16**) extending out of the passage (**10**) upwardly adjacent to the base plate (**11**); and
b) the carrier (**8,6**):
ba) is formed as a carrying arm (**8**) which has a tongue element (**81**) with a bottom tapered portion (**83**) and an upwardly directed hook (**82**) intended for engaging in the hook groove (**16**), which tongue element (**81**) is arranged at a plug-in end (**801**) of a bar part (**80**) and can be plugged into the passage (**10**) of the profiled rail (**1**); or
bb) is formed as a shelf-like carrier (**6**) having a rear edge (**60**) which can be plugged into the passage (**10**) of the profiled rail (**1**), **characterized in that**
c) a conductor rail (**2**) with current conductors (**24,27**) is arranged internally in the profiled rail (**1**) and is supplied via a power supply (**3**);
d) the current conductors (**24,27**) are accessible from the passage (**10**) for the purpose of tapping electricity for supplying a consuming unit (**7**) which can be connected via a feed line (**46**);
e) the conductor rail (**2**) comprises an insulating profile (**20**) and current conductors (**24,27**) which are accommodated in wire channels (**22,25**) and can be tapped via access points (**23,26**) at least more or less over the entire axial extent of the current conductors (**24,27**) and in an at least largely uninterrupted manner;
f) the conductor rail (**2**) is arranged in a current-conducting groove (**15**) which extends from the passage (**10**);
g) adjacent to the base plate (**11**), an arresting groove (**17**) extends downwards, out of the passage (**10**);
h) the current conductors (**24,27**) can be tapped by an adapter (**4**) which can be pushed into the passage (10); and
i) the adapter (**4**) has a catch (**45**) seated on a rotatable pin (**410**) which catch (**45**) in the connected state, when contact lugs (**42,43**) arranged pivotably on the pin (**410**) butt against the current conductors (**24,27**), which catch (**45**) engages in the upper hook groove (**16**) and at the same time in the lower arresting groove (**17**), whereas the catch (**45**) in the disconnected state is disengaged, with the result that the adapter (**4**) can be pushed into the passage (**10**) or drawn out of the passage (**10**).

2. The profiled rail (**1**) as claimed in claim 1, **characterized in that**
a) the insulating profile (**20**) of the conductor rail (**2**) has outer contours (**21**) which fit into complementary inner contours on the current-conducting groove (**15**);
b) the current-conducting groove (**15**) is arranged, remote from the entry point (**100**), in the depth of the passage (**10**) and, in principle, perpendicularly to the latter; and
c) the access points (**23,26**) open, in principle, perpendicularly to the passage (**10**).

3. The profiled rail (**1**) as claimed in claim 1 or 2, **characterized in that**
a) the insulating profile (**20**) has an M-shaped cross section in principle;
b) the two access points (**23,26**) are each located at the bottom within the side legs of the M-shaped cross section; and
c) the wire channels (**22,25**) with the current conductors (**24,27**) provided therein are each located at the top within the side legs, in the profile tips.

4. The profiled rail (**1**) as claimed in one of claims 1 to 3, **characterized in that** the base plate (**11**) has a top extension (**110**) extending upward and a bottom extension (**113**) extending downward, beyond the region of the incoming passage (**10**).

5. The profiled rail (**1**) as claimed in one of claims 1 to 4, **characterized in that** the passage (**10**) is bounded at the top by a top strut (**13**) and at the bottom by a bottom strut (**12**) and has:
a) at the top, a slope which slopes upward in the direction of the entry point (**110**) and thus forms a top clearance (**101**),
b) at the bottom, an inclination which is inclined downward in the direction of the base plate (**11**) and thus forms a bottom clearance (**102**),
c) in the bottom strut (**12**), in the vicinity of the entry point (**100**), a strip groove (**18**) for accommodating a non-slip and damping, preferably elastic extruded profile (**180**); and
d) at the end of the passage (**10**), an axially accessible raised molding (**103**), extending along the profiled rail (**1**), for tapping the ground contact (**44**) of the adapter (**4**).

6. The profiled rail (**1**) as claimed in one of claims 1 to 5, **characterized in that** the profiled rail (**1**), furthermore, has:
a) a supporting strut (**14**) which extends from the bottom strut (**12**), opens out into the bottom extension (**113**) and encloses a cavity (**114**) with the bottom strut (**12**);
b) on the top strut (**13**), a downwardly extending tongue (**130**) with a tongue groove (**131**) located alongside it;
c) on the bottom strut (**12**), a downwardly extending tongue (**120**) with a tongue groove (**121**) located alongside it;
d) in each case one screw-connection channel (**115,111**) in the region of a supporting strut (**14**) extends from the bottom strut (**12**) and in the region where the top strut (**13**) opens out into the base plate (**11**);
e) on the top extension (**110**), a notched line (**112**), preferably on both sides, has a marking;
f) the tongue strips (**120,130**) are intended for being accommodated in tongue grooves (**920**) which are present in the edges of attached panels (**9**); and
g) the notched lines (**112**) serve as an orientation means for screw holes which may optionally be provided, and can be utilized in order for the construction comprising the carrying structure (**9**) with one or more profiled rails (**1**) introduced to be fastened directly or indirectly on a part of a building.

7. The profiled rail (**1**) as claimed in one of claims 1 to 6, **characterized in that** the power supply (**3**) is formed by:
a) a cutout (**19**) on the profiled rail (**1**), into which a connection terminal (**30**) is inserted;
b) a plug coupling (**31**) comprising a bushing (**33**), which is positioned in the cutout (**19**) alongside the connection terminal (**30**), and a plug (**32**), which can be coupled to the bushing (**33**) from the outside and to which the current-supplying feed line (**320**) is connected; and
c) a ground terminal (**34**) on the profiled rail (**1**).

8. The profiled rail (**1**) as claimed in one of claims 1 to 7, **characterized in that** the adapter (**4**) can be pushed separately into the passage (**10**) for power take-off or, inserted into an aperture (**61**) of a shelf (**6**), can be pushed into the passage (**10**) together with the shelf (**6**).

9. The profiled rail (**1**) as claimed in one of claims 1 to 8, **characterized in that** the adapter (**4**) also has on the output side line connections (**420,430**) and a ground-contact connection (**440**), which are connected to a feed line (**46**) to a consuming unit (**7**).

10. The profiled rail (**1**) as claimed in one of claims 1 to 9, **characterized in that** the adapter (**4**) also comprises:
a) a housing (**40**) with a bottom plate (**400**), a cover (**401**), an output connector (**402**) and an optional plate groove (**403**) in the housing (**40**) for insertion into the aperture (**61**) of a shelf (**6**), the output connector (**402**) merging into a conduit (**460**) for further cable routing to the consuming unit (**7**);
b) a rotary knob (**41**), which is accessible to the user and is connected to the pin (**410**); and
c) a pin bearing (**411**) in the housing (**40**), and an inhibiter (**412**) acting on the pin (**410**).

## Revendications

1. Rail profilé (**1**) pour un dispositif de suspension comprenant des supports (**6,8**) pouvant être enfoncés dans le rail profilé (**1**), pour accrocher ou déposer des objets, le rail profilé (**1**) étant prévu pour être fixé horizontalement à une structure porteuse (**9**),
a) le rail profilé (**1**) présentant:
aa) un passage (**10**) s'étendant, en principe de manière horizontale, depuis une entrée avant (**100**) dans le rail profilé (**1**);
ab) une plaque de base (**11**) limitant l'extrémité du passage (**10**); et
ac) une rainure d'accrochage (**16**) adjacente à la plaque de base (**11**), s'étendant hors du passage (**10**) vers le haut; et
b) le support (**8,6**):
ba) étant réalisé sous forme de bras de support (**8**), qui possède, à une extrémité d'enfichage (**801**) d'une partie de barre (**80**) une langue (**81**) pouvant être enfoncée dans le passage (**10**) du rail profilé (**1**) avec un rétrécissement inférieur (**83**) et un crochet (**82**) orienté vers le haut, qui est prévu pour s'engager dans la rainure d'accrochage (**16**); ou
bb) étant réalisé sous forme de support en forme de tablette (**6**), qui possède une arête arrière (**60**) qui peut être enfoncée dans le passage (**10**) du rail profilé (**1**), **caractérisé en ce que**
c) à l'intérieur du rail profilé (**1**) est disposé un rail conducteur (**2**) alimenté par le biais d'une source d'alimentation (**3**), avec des conducteurs électriques (**24,27**);
d) les conducteurs électriques (**24,27**) sont accessibles depuis le passage (**10**) pour leur branchement électrique pour l'alimentation d'un consommateur (**7**) pouvant être raccordé par le biais d'une ligne d'alimentation (**46**);
e) le rail conducteur (**2**) se compose d'un profilé d'isolation (**20**) et de conducteurs électriques (**24,27**) montés dans des canaux pour fils (**22,25**), qui peuvent être accessibles par le biais d'accès (**23,26**) au moins pratiquement sur toute l'étendue axiale des conducteurs électriques (**24,27**) et de manière au moins essentiellement ininterrompue;
f) le rail conducteur (**2**) est disposé dans une rainure de courant (**15**) partant du passage (**10**);
g) une rainure de blocage (**17**) s'étend vers le bas adjacente à la plaque de base (**11**) et sortant du passage (**10**);
h) les conducteurs électriques (**24,27**) peuvent être raccordés à un adaptateur (**4**) pouvant être inséré dans le passage (**10**); et
i) l'adaptateur (**4**) a un verrou (**45**) reposant sur un axe rotatif (**410**), qui, dans l'état branché, lorsque des languettes de contact (**42,43**) disposées de manière pivotante sur l'axe (**410**) s'appliquent contre les conducteurs électriques (**24,27**), vient en prise dans la rainure d'accrochage supérieure (**16**) et en même temps dans la rainure de blocage inférieure (**17**), le verrou (**45**) étant désengagé dans l'état déconnecté, de sorte que l'adaptateur (**4**) puisse être enfoncé dans le passage (**10**) ou ressorti du passage (**10**).

2. Rail profilé (**1**) selon la revendication 1, **caractérisé en ce que**
a) le profil d'isolation (**20**) du rail conducteur (**2**) présente des contours extérieurs (**21**), qui s'adaptent dans des contours intérieurs complémentaires sur la rainure de courant (**15**);
b) la rainure de courant (**15**) est disposée, de façon éloignée de l'entrée (**100**), dans la profondeur du passage (**10**), en principe perpendiculairement à celui-ci; et
c) les accès (**23,26**) s'ouvrent en principe perpendiculairement au passage (**10**).

3. Rail profilé (**1**) selon l'une quelconque des revendications 1 ou 2, **caractérisé en ce que**
a) le profilé d'isolation (**20**) a en principe une section transversale en forme de M;
b) les deux accès (**23,26**) se situent à chaque fois en bas à l'intérieur la branche latérale de la section transversale en forme de M; et
c) les canaux pour fils (**22,25**), avec les conducteurs électriques (**24,27**) disposés dedans, se situent à chaque fois en haut à l'intérieur de la branche latérale dans les pointes du profilé.

4. Rail profilé (**1**) selon l'une quelconque des revendications 1 à 3, **caractérisé en ce que** la plaque de base (**11**) s'étend avec une saillie supérieure (**110**) vers le haut et avec une saillie inférieure (**113**) vers le bas, au-delà de la région du passage entrant (**10**).

5. Rail profilé (**1**) selon l'une quelconque des revendications 1 à 4, **caractérisé en ce que** le passage (**10**) est limité en haut par une nervure de recouvrement (**13**) et en bas par une nervure de fond (**12**), et présente:
a) en haut un biseautage, qui monte vers le haut jusqu'à l'entrée (**110**) et qui forme ainsi un dégagement de jeu supérieur (**101**);
b) en bas une pente qui descend vers le bas jusqu'à la plaque de base (**11**), et qui forme ainsi un dégagement de jeu inférieur (**102**);
c) dans la nervure de fond (**12**), à proximité de l'entrée (**100**), une rainure de réglette (**18**) pour recevoir un profilé filé (**180**) de préférence élastique, empêchant le glissement et amortissant; et
d) à l'extrémité du passage (**10**), un rebord rehaussé (**103**) accessible axialement et s'étendant le long du rail profilé (**1**), pour se raccorder à un contact de protection (**44**) de l'adaptateur (**4**).

6. Rail profilé (**1**) selon l'une quelconque des revendications 1 à 5, **caractérisé en ce que** le rail profilé (**1**) présente en outre:
a) une nervure de support (**14**) partant de la nervure de fond (**12**), qui débouche dans la saillie inférieure (**113**), et qui forme avec la nervure de fond (**12**) une cavité (**114**);
b) sur la nervure de recouvrement (**13**), un ressort (**130**) s'étendant vers le bas avec une rainure de ressort (**131**) située à côté;
c) sur la nervure de fond (**12**), un ressort (**120**) s'étendant vers le bas, avec une rainure de ressort (**121**) située à côté;
d) dans la région du départ de la nervure de support (**14**) depuis la nervure de fond (**12**), et dans la région de l'embouchure de la nervure de recouvrement (**13**) dans la plaque de base (**11**), un canal de vis respectif (**115,111**);
e) au niveau de la saillie supérieure (**110**), une ligne d'encoche (**112**) de préférence bilatérale, servant de marquage;
f) les langues de ressort (**120,130**) étant prévues pour être reçues dans des rainures de ressort (**920**), qui sont prévues dans les bords de panneaux assemblés (**9**); et
g) les lignes d'encoche (**112**) servant à l'orientation pour des trous de vis pouvant être éventuellement pratiqués, qui peuvent être utilisés pour fixer directement ou indirectement à une partie d'un bâtiment, la structure constituée de la structure porteuse (**9**) comprenant un ou plusieurs rails profilés insérés (**1**).

7. Rail profilé (**1**) selon l'une quelconque des revendications 1 à 6, **caractérisé en ce que** la source d'alimentation (**3**) est formée par:
a) une découpure (**19**) sur le rail profilé (**1**), dans laquelle est insérée une borne de raccordement (**30**),
b) un raccord à fiche (**31**), constitué d'une douille (**33**) qui est positionnée dans la découpure (**19**) au niveau de la borne de raccordement (**30**) et d'une fiche (**33**) pouvant être accouplée de l'extérieur à la douille (**33**), à laquelle est raccordée la ligne d'alimentation (**320**) fournissant le courant; et
c) une borne de mise à la terre (**34**) sur le rail profilé (**1**).

8. Rail profilé (**1**) selon l'une quelconque des revendications 1 à 7, **caractérisé en ce que** l'adaptateur (**4**) peut être inséré séparément dans le passage (**10**) pour recevoir du courant, ou peut être inséré dans une section (**61**) d'une tablette (**6**) et être enfoncé conjointement avec la tablette (**6**) dans le passage (**10**).

9. Rail profilé (**1**) selon l'une quelconque des revendications 1 à 8, **caractérisé en ce que** l'adaptateur (**4**) a en outre, du côté de la sortie, des raccords de ligne (**420,430**) et un raccord de contact de protection (**440**), qui sont connectés par une ligne d'alimentation (**46**) à un consommateur (**7**).

10. Rail profilé (**1**) selon l'une quelconque des revendications 1 à 9, **caractérisé en ce que** l'adaptateur (**4**) se compose en outre:
a) d'un boîtier (**40**) avec une plaque de fond (**400**), d'un couvercle (**401**), d'un raccord de sortie (**402**) et d'une rainure de plaque optionnelle (**403**) dans le boîtier (**40**), pour l'insertion dans la section (**61**) d'une tablette (**6**), le raccord de sortie (**402**) se prolongeant par un tube de ligne (**460**) pour l'autre guide-câble allant vers le consommateur (**7**);
b) d'un bouton tournant (**41**) accessible à l'utilisateur, qui est connecté à l'axe (**410**); et
c) d'un palier d'axe (**411**) dans le boîtier (**40**) et d'un blocage (**412**) agissant sur l'axe (**410**).
